# DEMANDE DE BREVET EUROPEEN

(11) **EP 0 277 870 A1**
(43) Date de publication de la demande: **10.08.1988**
(21) Numéro de dépôt: 88400159.5
(22) Date de dépôt: 25.01.1988
(51) Int. Cl.: A47C 7/46, A47C 1/031, A47C 1/036

(54) **Dispositif de manoeuvre pour fauteuil, siège ou canapé à positions multiples comportant un cale reins**

(30) Priorité: 23.01.1987 FR 8700802
(71) Demandeur: TOUSALON FRANCE S.A., F-75012 Paris (FR); BEKA FRANCE S.A., F-42120 Le Coteau (FR); TOUSALON EDITION S.A., F-59480 La Bassee (FR)
(72) Inventeur: Petitjean, Michel, F-42120 Le Coteau (FR)
(74) Mandataire: Kügele, Bernhard

(57) **Abrégé**

La présente invention concerne un dispositif de manoeuvre pour fauteuil, siège, ou canapé dont l'angle entre l'assise (3) et le dossier (4) peut être modifié afin que l'utilisateur puisse, par le simple effet de son corps, passer d'une position assise à une position relaxante. L'invention prévoit un cale-reins escamotable constituée d'un volet (10) pivotant autour d'un axe (11), un support (32) avec galet (33), solidaire de l'assise mettant en place le cale-reins par pivotement du volet au fur et à mesure du déplacement du corps de l'utilisateur.

## Description

La présente invention a pour objet un mécanisme pour un article de mobilier, tel qu'un siège, fauteuil à positions variables.

Plus particulièrement, l'invention s'applique aux sièges dont l'inclinaison relative entre l'assise, le dossier et les différents éléments associés, est modifiable. Ces modifications permettent à l'utilisateur d'obtenir une multiplicité de positions intermédiaires entre deux positions extrêmes destinées à améliorer le confort. Ces différentes positions sont obtenues par simple mouvement du corps de l'utilisateur indépendamment de tout actionnement de levier ou autre poignée de manoeuvre.

De tels dispositifs existent sous la forme d'un bâti fixe avec une assise mobile reliée à un dossier également mobile disposant d'un complément sous la forme d'un appuitête. Il se trouve que dans la position première où l'assise est totalement reculée , l'utilisateur se trouve en position assise normale et l'angle entre le dossier et l'assise est voisin de 90°. L'appui-tête est alors généralement escamoté puisque l'utilisateur est en position active. Dans les cas où l'utilisateur souhaite adopter une position plus relaxante, il déplace par l'effet d'un mouvement de son corps, l'assise vers l'avant ce qui incline le dossier de façon que l'angle entre ce même dossier et l'assise soit supérieur à 90°, tandis que simultanément l'appui-tête vient dans le prolongement de ce dossier. Il subsiste alors un problème ergonomique puisque l'utilisateur est en position semi-allongée et qu'il n'est tenu que par le haut du dos et en partie inférieure par appui sur l'assise, mais qu'il n'a aucun maintien au niveau des reins.

La présente invention a donc pour objet de pallier cet inconvénient et de proposer un dispositif de manoeuvre pour siège, fauteuil ou canapé comportant une assise mobile ainsi qu'un dossier inclinable relié à cette assise mobile complété par un appui-tête escamotable, caractérisé en ce qu'il comporte un "cale-reins" escamotable. L'invention est plus particulièrement caractérisée en ce que ce "cale-reins" est en position escamotée lorsque le dispositif est utilisé en position assise l'angle entre le dossier et l'assise étant voisin de 90° et qu'il se met en place progressivement lorsque l'utilisateur prend une position proche de la position extrême avancée, c'est-à-dire relaxante. Le dossier est incliné et l'appui-tête relevé. Ce dispositif est encore caractérisé en ce que ce "cale-reins" escamotable est un volet pivotant autour d'un axe horizontal situé dans le plan du dossier et que le moyen de mise en place est constitué d'un support fixe lié à l'assise mobile et muni à son extrémité d'un appui tournant du type galet.

D'autres avantages et détails apparaîtront à la lecture de la description d'un mode de réalisation particulier non limitatif en relation avec les figures annexées qui représentent :
Figure 1 : dispositif selon l'invention vue en coupe dans ses deux positions extrêmes.
Figure 2 : vue en perspective de la cale de reins selon l'invention.

Le siège 1 selon l'invention comporte une structure 2 fixe et rigide réalisée à partir de tubes généralement métalliques et de section adéquate ronde ou carrée.Cette structure comporte un montant sensiblement vertical 20, un montant horizontal 21 destiné à servir d'appui à l'ensemble de la structure sur le sol et une autre montant sensiblement vertical 22 situé à l'autre extrémité du montant 21 de façon à ce que ces trois montants forment un U. L'entretoise 23 parallèle au montant horizontal 21 a pour but de rigidifier en partie la structure en reliant les montants verticaux 20 et 22. De même, les entretoises 24 et 25 ont pour but de rigidifier la structure en reliant entre eux respectivement les montants verticaux arrière et les montants verticaux avant afin de constituer un cadre rigide sur lequel viendra s'adapter toute l'articulation mobile.

L'articulation mobile comporte essentiellement une assise mobile 3 ainsi que d'un dossier mobile 4 relié à cette même assise par un axe 30 permettant de faire varier l'angle entre l'assise et le dossier. Cet ensemble assise et dossier est monté en appui pivotant sur la structure 2 par l'intermédiaire d'une prolongation 40 pivotant sur le montant horizontal 21 en 41. La partie avant de l'assise 3, opposée à l'axe 30, peut se déplacer en appui sur au moins un galet 31 solidaire du montant vertical avant 22.

L'extrémité supérieure du dossier 4 opposée à l'axe 30 est liée à une plaque de liaison 5 par l'intermédiaire de l'axe 42. Cette plaque de liaison 5 est également montée articulée en 50 sur le montant vertical 20, cette plaque étant montée parallèle au plan défini par les trois montants 20, 21 et 22. L'appui-tête 6 est également monté pivotant sur un axe 60 supporté par cette même plaque 5. Cet appui-tête 6 comporte à sa partie arrière un levier 61 fixe sensiblement perpendiculaire au plan de l'appui-tête et en un endroit décentré par rapport à l'axe 60. L'extrémité de ce levier 61 est munie également d'un axe de pivotement 62 sur lequel est montée une bielle 7 dont l'autre extrémité est reliée par l'intermédiaire de l'axe 70 à un deuxième levier 8 monté perpendiculaire et solidaire de la prolongation 40. La prolongation 40, le levier 8, la bielle 7, le levier 61, l'appui-tête 6, la plaque de liaison 5 et le dossier 4 forment ainsi un polygone déformable. Un ressort de rappel 9 fixé par une de ses extrémités au montant vertical 20 de la structure fixe 2 est fixé à son autre extrémité à l'axe 62.

Le "cale-reins" proprement dit est constitué d'un volet 10, de forme courbe destinée à s'adapter à la morphologie des individus et à procurer une ergonomie satisfaisante, monté pivotant sur un axe 11 horizontal contenu dans le plan du dossier 4. D'autre part, l'assise 3 comporte à son extrémité arrière au moins un support fixe 32 à l'extrémité duquel est placé au moins un galet 33 de façon que le volet 10 du "cale-reins" prenne appui sur ce galet et que celui-ci puisse rouler sur sa face inférieure.

On a représenté en traits pointillés la position que prend le dispositif lors du déplacement vers l'avant de l'assise 3, sous l'effet de la variation de position du corps de l'utilisateur. Simultanément, l'axe 30, entraîne vers l'avant l'extrémité inférieure du dossier 4 ainsi que l'extrémité supérieure de la prolongation 40. Ce même dossier 4 étant monté pivotant par l'axe 42 sur la plaque 5, prend donc une position inclinée vers l'arrière, l'angle entre le dossier et l'assise devenant supérieure à 90°. La prolongation 40 tirée vers l'avant change donc totalement l'orientation du levier 8 qui effectue un mouvement suivant une courbe ellipsoïdale indiquée par la flèche 80 et simultanément déplace vers le haut la bielle 7 qui à son tour change l'orientation du levier 61 selon la flèche 63 pour l'amener dans une position quasi-horizontale ce qui place alors l'appui-tête 6 dans une position légèrement inclinée vers l'arrière puisque le levier 61 et l'appui-tête 6 sont perpendiculaires. Le ressort 9 se trouve alors dans une position de rappel tendu.

Simultanément, le galet 33 a donc effectué un déplacement identique à celui de l'assise 3 tandis que l'axe 11 est légèrement descendu n'ayant pas effectué un déplacement aussi important que celui de l'assise puisque cet axe (11) est situé à proximité de l'axe de pivotement du dossier 4. On comprend alors que le volet 10 se trouve dans une position plus écartée du dossier 4 suivant la flèche 12 et par la même est alors apte à combler l'espace laissé libre par l'utilisateur dans une position relaxée jouant ainsi un rôle de supportage, fonction nécessaire au confort de l'utilisateur dans cette position.

Sur la figure 2, on distingue encore plus nettement les montants latéraux 43 et 44 du dossier 4 ainsi que l'alésage permettant le passage de l'axe 42 reliant ces mêmes montants à la plaque 5 non figurée. De même, cette figure met en évidence la prolongation 40 et le levier 8 qui lui est perpendiculaire et par l'intermédiare duquel l'appui-tête peut être relevé grâce à la bielle 7 et au levier supplémentaire 61. Le volet 10 est donc monté sur un axe 11 situé dans le plan du dossier 4 et perpendiculaire aux montants 43 et 44. La forme de ce volet n'est bien évidemment donnée qu'à titre indicatif et pourra prendre toute forme adaptée que voudra bien lui donner l'homme de l'art afin de suivre au mieux le profil lombaire de l'utilisateur.

On comprend aussi que l'assise peut être complétée par des accoudoirs qui en seraient solidaires et que l'appui-tête peut être actionné d'une façon différente sans pour cela sortir du cadre de l'invention.

De même il est possible de prévoir des réglages sur les différents montants afin de modifier les déplacements du polygone déformable et d'adapter l'amplitude des mouvements.

Lorsque le fauteuil n'est pas utilisé le ressort de rappel ramène celui-ci en position assise par l'intermédiaire du ressort de rappel mais il est entendu que l'inverse pourrait être réalisé en reliant l'extrémité arrière de l'assise 3 directement au montant vertical 20 par l'intermédiaire d'un ressort.

La présent invention n'est pas limitée aux exemples de réalisation qui viennent d'étre décrits, elle est au contraire susceptible de modifications et de variantes qui apparaîtront à l'homme de l'art.

## Revendications

1 - Dispositif de manoeuvre pour siège, fauteuil ou canapé comportant une assise mobile (3) ainsi qu'un dossier inclinable (4) relié à cette assise mobile complété par un appui-tête (6) escamotable, caractérisé en ce qu'il comporte un cale-reins constitué d'au moins un volet (10) et au moins un axe (11).

2 - Dispositif selon la revendication 1, caractérisé en ce que le volet est manoeuvré par au moins un support fixe (32) muni à son extrémité d'au moins un galet (33), ce support étant solidaire de l'assise mobile (3).

3 - Dispositif selon la revendication 2, caractérisé en ce que le galet (33) prend appui sur la face inférieure du volet (10).

4 - Dispositif selon la revendication 1, caractérisé en ce qu'un ressort de rappel (9) relie la structure fixe (2) au polygone déformable (4, 40, 8, 7, 61, 6, 5) de façon à placer le dispositif de manoeuvre en position initiale assise avec le cale-reins escamoté.

5 - Dispositif selon la revendication 1, caractérisé en ce que le volet (10) est pivotant sur l'axe (11) horizontal dans le plan du dossier.

6 - Dispositif selon la revendication 1, caractérisé en ce que l'axe (11) est situé en un endroit proche de l'axe de pivotement du dossier (4).
